# FASCICULE DE BREVET EUROPEEN

(11) **EP 0 925 956 B1**
(45) Date de publication et mention de la délivrance du brevet: **21.08.2002**
(21) Numéro de dépôt: 98403220.1
(22) Date de dépôt: 18.12.1998
(51) Int. Cl.: B42D 15/00

(54) **Procédé de fabrication de documents sécurisés et système de mise en oeuvre**
Verfahren und System zum Herstellen von Sicherheitsdokumenten
Method and system for producing security documents

(30) Priorité: 23.12.1997 FR 9716336
(43) Date de publication de la demande: 30.06.1999
(73) Titulaire: Thales, 75008 Paris (FR)
(72) Inventeur: Bulle, Claude, 94117 Arcueil Cedex (FR); Brandon, Claude, 94117 Arcueil Cedex (FR)

(56) Documents cités:
- EP-A- 0 012 374
- EP-A- 0 496 180
- WO-A-92/05034

## Description

L'invention concerne un procédé de fabrication de documents sécurisés et un système mettant en oeuvre ce procédé. Elle est applicable notamment dans la fabrication de documents que l'on rendra infalsifiables tels que passeports ou cartes d'identités. Ces documents peuvent être à feuille unique ou à feuillets multiples. Les informations inscrites peuvent être conçues pour être lisibles à la machine ce qui nécessite alors une grande précision de positionnement lors de l'impression de ces documents.

La généralisation de documents personnels permettant à chaque individu de justifier de son identité augmente le nombre de documents dans le monde et le nombre de falsifications. De plus la mise dans le commerce de machine de reprographie effectuant des reproductions fidèles et de bonne qualité met à la portée d'un plus grand nombre de personnes des outils permettant de réaliser des faux-papiers.

Il convient donc de rendre de plus en plus difficile la tâche des faussaires. Il est connu de protéger les informations de personnalisation des papiers par un film plastique collé sur les informations. Cependant, le retrait de ce film plastique n'interdit pas toujours la réutilisation du document. De plus, l'impression des informations de personnalisation directement sur le document nécessite des imprimantes spéciales, notamment quand il s'agit de passeports par exemple. De plus, on a intérêt pour limiter toute intervention humaine dans la fabrication de ces documents, d'automatiser autant que possible cette fabrication.

L'invention fournit donc une solution à ces problèmes.

L'invention concerne donc un procédé de fabrication de documents sécurisés, caractérisé en ce qu'il comporte les étapes suivantes :
'A' - Collage d'au moins une vignette sur une feuille support et réalisation d'un premier repère en relation avec la position de la vignette sur la feuille support ;
'B' - Impression d'informations de personnalisation sur la vignette ;
'C' - Positionnement de la feuille support dans un système de plate-forme de stockage et de restitution puis dans un massicot ;
'D' - Découpe au massicot de la feuille support en amont du bord avant de la vignette et en aval du bord arrière de la vignette ;
'E' - Pose de la feuille support et du document à fabriquer dans la presse avec la vignette positionnée en contact du document ;
'F' - Pressage de façon à coller la vignette sur le document ;
'G' - Retrait du document de la presse et enlèvement de la feuille support ;
'H' - Retrait du document.

L'invention concerne également un système de fabrication de documents sécurisés caractérisé en ce qu'il comporte disposés en ligne :
- une imprimante permettant d'imprimer des informations de personnalisation sur des vignettes collées sur des feuilles supports ;
- un massicot permettant de découper la feuille support en amont du bord avant de chaque vignette et en aval du bord arrière de chaque vignette ;
- une presse de collage permettant de recevoir d'une part une feuille support découpée portant une vignette et un document à sécuriser et permettant le collage de la face imprimée de la vignette contre une face du document à sécuriser ;
- un système de retrait du document sécurisé ;
- un système de saisie et de transport d'une feuille support permettant de transporter une feuille support d'un système de plate-forme de stockage au massicot, puis du massicot à la presse ;
- un circuit de commande central gérant le fonctionnement du système.

D'autres développements liés à l'invention font l'objet des revendications dépendantes.

Les différents objets et caractéristiques de l'invention apparaîtront plus clairement dans la description qui va suivre et dans les figures annexées qui représentent :
- la figure 1a, un exemple de réalisation du système de l'invention ;
- la figure 1b, une variante de réalisation du système de la figure 1a ;
- les figures 2a à 2d, des exemples de feuilles support portant des vignettes à imprimer et à coller sur un document à sécuriser ;
- la figure 3, un diagramme du procédé de réalisation selon l'invention.

En se reportant à la figure 1a, on va donc décrire un exemple de réalisation du système de l'invention.

Ce système est réparti en plusieurs zones référencées de I à VIII. Le fonctionnement est géré par un circuit de commande CC.

Dans la zone I se trouve un système de présentation de feuilles contenant une pile de feuilles support portant chacune une ou plusieurs vignettes adhérant à la surface de la feuille. Ce système a pour rôle de présenter une à une les feuilles support à l'entrée d'une imprimante IMP. Selon l'exemple de la figure 1, chaque feuille FS comporte trois vignettes V^{#}1 à V^{#}3.

De plus, selon l'invention, lors de l'application des vignettes sur la feuille support, un repère R1.1 à R3.1 associé à chaque vignette est réalisé. Ce repère est soit un repère imprimé, soit une perforation. Sa position est associée à celle de la vignette et permettra de localiser la position de la vignette dans la suite du procédé.

La feuille support est de préférence une feuille de papier. Les vignettes sont de préférence en plastique transparent et adhèrent sur la feuille support de façon provisoire soit par électrostatique soit par une colle à faible pouvoir d'adhérence.

Dans la zone Il est située l'imprimante. Cette imprimante permet d'imprimer des informations de personnalisation sur chaque vignette. De plus, selon l'invention, l'imprimante imprime sur la feuille support FS des repères R1.2, R1.3, R1.4 associés à la vignette V1. Il en est de même pour les autres vignettes. Pour réaliser cette impression, l'imprimante peut utiliser les repères R1.1, R2.1, R3.1 pour positionner l'impression. Cependant, selon une variante préférée l'imprimante peut imprimer par rapport au bord avant de la feuille support. Ensuite, un détecteur contrôlera les bons positionnements relatifs du repère R1.1 et d'au moins des repères imprimés R1.2 à R1.4 puis du repère R2.1 et des repères R2.2 à R2.4, etc.

L'impression est commandée par le circuit CC. On obtient une feuille telle que représentée en figures 2a ou 2b portant des vignettes V1, V2, V3 imprimées ainsi que des repères tels que R1.2, R1.3, etc.

Selon l'exemple de feuille représentée en figure 2a, les repères sont alignés selon une direction parallèle à la direction longitudinale XX' de la feuille. Selon l'exemple de la figure 2b, les repères sont alignés avec les repères R1.1, R2.1, R3.1, perpendiculairement à l'axe XX'.

La fonction des repères est par exemple la suivante :

R1.1, R2.1, R3.1 = repères liés au positionnement de chaque vignette pour contrôler la position de l'impression et éventuellement pour commander le massicotage.

R1.2, R2.2, R3.2 = repères de position de l'impression permettant de contrôler la position de l'impression par rapport à la position de la vignette.

R1.3, R2.3, R3.3. = commande du triage après fabrication des documents.

R1.4, R2.4, R3.4 = indications du format ou du type de document à fabriquer.

R1.x, R2.x, R3.x = repères optionnels.

Après l'impression des vignettes, la position des repères, tels que R1.1 réalisés avant impression sur la feuille support FS, est donc comparée avec celle des repères imprimés tels que R1.2. Cette comparaison est faite de préférence en sortie de l'imprimante. Sur la figure 1a, on a représenté des détecteurs DEC1 et DEC'1 détectant le passage des repères et pour chaque vignette, détectant les positions respectives des différents repères.

En cas de mauvaise position des repères, le circuit de commande central CC en est informé et peut commander le rejet de la feuille défectueuse ou bien, donner une alarme pour que le personnel de service retire cette feuille après sa sortie de l'imprimante.

Dans la zone III est située une plate-forme PLT1 de sortie de l'imprimante. Le mouvement de sortie des feuilles de l'imprimante se fait selon un axe XX'. Une pièce de guidage PLT2 est placée parallèlement à l'axe XX' en bordure de la plate-forme et permet de guider un bord de la feuille. Pour que le guidage de la feuille soit efficace, la plate-forme possède un mécanisme à courroies inclinées (CIN) par rapport à la direction XX' et qui force la feuille imprimée à se caler contre la pièce de guidage PLT2. L'arrêt en position XX' est piloté par le repère R1.1 qui est détecté par le détecteur DEC1.

Selon une variante de l'invention, le système de sortie de l'imprimante possède deux niveaux :
- au niveau supérieur, un réceptacle des pages imprimées, constitué de deux volets articulés jouant le rôle de trappe et commandés par une tige actionnée par moteur et mécanisme de renvoi ; cette trappe assure le transfert vers le niveau inférieur,
- au niveau inférieur,
   - un dispositif de transfert et mise en référence orienté (taquage) à deux courroies entraînées par moteur et
   - un mécanisme de maintien de la page support (patin mobile).

Le fonctionnement du système de sortie est le suivant :

L'imprimante restitue une page support personnalisée sur le niveau supérieur.

Un capteur de présence
- autorise, en combinaison avec le capteur du niveau inférieur (niveau inférieur vide), le transfert de la page personnalisée vers le niveau inférieur,
- autorise l'imprimante à créer une nouvelle page support (niveau supérieur vide).

Au niveau inférieur, la page support est mise en référence (côté droit, vue de dessus) par les courroies inclinées contre PLT2, le patin de pressage est en position haute.

La page support avance (courroies inclinées) jusqu'à un capteur permettant le positionnement fin de la page support laminât par rapport à la machine ; le patin de pressage est mis en position basse et maintient la page support en position.

La combinaison des informations « page en position » et « impression correcte » autorise la prise en pince de la page support pour un convoyage vers le poste de découpe comme cela va être décrit dans ce qui suit, le patin de pressage passe en position haute durant ce convoyage.

Au passage et pour chaque vignette, un capteur contrôle la position de l'impression par rapport aux bords physiques ; s'il existe un décalage hors tolérances, la machine s'arrête et un voyant de mise en défaut est allumé ou une alarme fonctionne.

En zone IV est prévu un système de convoyage et de découpe de la feuille support.

Le système de convoyage comporte selon l'exemple de la figure 1a, au moins une pince PI qui vient prendre, sous la commande du circuit de commande CC, la feuille FS au niveau de la première vignette. La pince PI effectue un premier déplacement parallèle à l'axe XX' et présente le bord de la feuille situé du côté du bord avant V1.1 de la première vignette à proximité du dispositif de découpe du massicot MAS de façon que le massicot coupe la feuille FS selon le trait mixte 'mas1' indiqué sur la figurer 2b. Cette découpe se fait, par exemple, à 2 mm du bord V1.1.

Lorsque cette découpe est faite, la pince PI effectue un deuxième déplacement et fait avancer la feuille FS dans le massicot de façon à présenter le trait mixte 'mas2' à l'emplacement du dispositif de coupe du massicot de façon que la feuille soit coupée selon ce trait mixte. Cette découpe se fait, par exemple, à 2 mm du bord V1.2.

La pince PI effectue ensuite un troisième déplacement sous la commande du circuit CC parallèlement à l'axe XX' et transporte la feuille découpée portant la vignette V1 pour la poser sur le plateau de la presse PR.

Dans la zone V est prévue une réserve de documents PASS à sécuriser. Ces documents sont par exemple des passeports qui sont stockés dans la réserve pour être prêts à être utilisés. Dans le cas de passeports ils sont ouverts à la page sur laquelle doit être collée la vignette qui vient d'être posée sur la presse.

Un dispositif de déplacement CH permet de commander le déplacement un à un des documents PASS selon un axe de déplacement YY'.

La presse PR se trouve dans une zone VI à l'intersection des axes XX' et YY'. De cette façon, après que la presse ait reçu la feuille portant la vignette V1, le dispositif CH, commandé par le circuit CC pousse un document PASS de façon à le superposer à la vignette V1.

Le chemin de déplacement du document est bordé par une pièce de guidage REF parallèle à l'axe YY'. Le chemin de déplacement possède un système qui oblige le document PASS à se déplacer en s'appuyant sur la pièce de guidage REF. Ce système comporte un ensemble de rouleaux d'entraînement ref1, ref2, etc dont les axes font un angle différent de 90° avec la face de guidage de la pièce REF de façon que le document soit poussé vers la pièce REF.

La presse comprime alors la vignette V1 contre le document PASS. La vignette V1 ou le document PASS étant muni d'une couche de colle il y a collage de la vignette V1 sur le document PASS. Si la couche de colle est une colle à chaud, le pressage se fait à chaud pour obtenir le collage, par exemple à une température comprise entre 50°C et 140°C.

Lorsque le collage est effectué, la presse libère le document PASS et le dispositif CH, commandé par le circuit CC, pousse le document vers la zone VII. Le document PASS est donc porteur de la vignette à laquelle adhère toujours la feuille support.

Dans la zone VII un système à pince et/ou rouleaux permet de saisir la feuille support et de l'enlever du document PASS. Celui-ci est fini et le dispositif CH le pousse vers une sortie du système.

Le circuit de commande central CC commande le retour de la pince PI et du dispositif de déplacement CH à leurs positions initiales respectives. La pince PI saisit à nouveau la feuille support, la présente au massicot et le même cycle que précédemment se reproduit (découpe de la feuille support, collage sur un document, etc).

Dans l'exemple de la figure 1a, la feuille support FS porte trois vignettes. Lorsque les trois vignettes ont été utilisées, la pince PI va chercher la feuille support suivante sous la commande du circuit CC. Il est à noter que l'intérêt de la sortie d'imprimante à deux niveaux permet :
- de traiter une page support (découpe, convoyage vers la presse, puis thermoscellage des trois vignettes de la feuille support) ;
- d'imprimer en parallèle une page support.

L'indépendance des fonctions du système de stockage/manutention de la page support permet une souplesse et une optimisation des automatismes de la machine (mouvement de la pince PI, du patin de pressage et de l'impression).

Un système de plusieurs pages support imprimées peut être envisagé et réalisé par système multivoies.

Dans le cas où le système de sortie de l'imprimante ne comporte pas de dispositif particulier, on peut prévoir que le circuit de commande CC commande l'impression des feuilles support au fur et à mesure qu'elles sont utilisées par la machine.

Il est à noter que le dispositif de déplacement CH doit, après l'éjection de chaque document, retourner à sa position initiale pour pousser le document suivant vers la presse PR. Pour cela, le dispositif de déplacement CH doit pouvoir s'effacer sous la surface de déplacement des documents de façon à passer sous la réserve de documents.

Le système est muni de dispositifs de détection, tels que des détecteurs photoélectriques, placés en différents points du système pour informer le circuit de commande central CC:

On a vu précédemment que les détecteurs DEC1 et DEC'1 vérifient la concordance des repères R1.1 et R1.2.

Le détecteur DEC1 permet de détecter le repère R1.1 et de positionner la feuille support de façon à ce que la première découpe de la feuille support se fasse selon le trait 'mas 1'.

La deuxième découpe s'exécute selon le trait 'mas2' à partir d'une programmation par rapport à la détection du repère R1.1.

Le détecteur DEC1 permet également de lire les repères R1.3, R1.4 par exemple. Ces repères sont significatifs d'informations nécessaires au fonctionnement du système. Le résultat de la lecture de ces repères est donc communiqué au circuit de commande central et est mémorisé. Par exemple, ces repères donnent une information au système indiquant que le document doit être orienté vers une sortie d'empilement automatique des documents ou bien vers une sortie manuelle ou les document sont pris un à un par un opérateur.

Le repère R1.2 peut être utilisé pour permettre un positionnement de la vignette V1 sous la presse en liaison avec le détecteur DEC1, le déplacement se faisant automatiquement. Dans une autre version, le repère R1.2 pourrait être utilisé pour la découpe au lieu du repère R1.1.

Selon un autre exemple, la réserve de documents à traiter peut comporter plusieurs types de documents. Les repères peuvent alors indiquer au circuit de commande CC, le type de document qui doit recevoir la vignette à laquelle sont associés lesdits repères. Le circuit de commande CC peut donc commander la mise du document approprié sur la presse PR.

Il est également possible de prévoir une mise en place manuelle des documents dans la presse. Dans ce cas le circuit de commande CC en est informé par l'un des repères R1.2 à R1.4 et libère la commande automatique de la machine.

Il est à noter que lors de l'impression des vignettes, l'impression se fait en inversion géométrique appelée également en « mode miroir » de façon qu'après collage de la vignette sur le document, les informations puissent être lisibles à travers la vignette, laquelle est réalisée sous forme d'un film plastique transparent.

On notera que dans le système de la figure 1a, l'imprimante IMP est montée sur un système à glissières lui permettant de se déplacer selon l'axe XX' et de s'écarter de la plate-forme PLT1. Ce déplacement permet la maintenance de l'imprimante.

La figure 1b représente une variante de réalisation qui diffère du système de la figure la par le fait qu'un ensemble de capteurs DEC2, DEC4, DEC5 permet d'assurer le contrôle du document et son suivi dans la machine. Le détecteur DEC2 positionne la feuille pour la première découpe (mas 1). DEC5 contrôle la cohérence des repères tels que R1.1 et R1.2. DEC4 permet de lire les repères porteurs d'informations tels que R1.3 et R1.4.

L'invention concerne également un procédé de réalisation de documents sécurisés.

Ce procédé peut être mis en oeuvre par le système qui a été décrit précédemment en relation avec les figures 1 et 2.

On va donc décrire un exemple de réalisation de ce procédé en se reportant à la figure 2c ou 2d et 3.

Ce procédé comporte les étapes principales suivantes :
'A'- Collage d'au moins une vignette V1 sur une feuille support FS (telle que représentée en figure 2c) et réalisation d'un premier repère R1 dont la position est liée à la position de la vignette sur la feuille support. On place un certain nombre de feuilles support dans une réserve d'entrée de l'imprimante puis on les présente une à une à l'imprimante (sur la figure 3 : « chargement - alimentation imprimante). On peut également fournir les feuilles support manuellement à l'imprimante (chargement unitaire).
'B' - Impression d'informations de personnalisation sur la vignette De plus des repères R2, R3, R4 sont imprimés sur la feuille support. La position de ces repères est donc liée à celle de l'impression des vignettes.
'C' - Positionnement de la feuille support dans une plate-forme de stockage et restitution. Ce positionnement se fait à l'aide du repère R1.
'D' - Découpe par un massicot de la feuille support en amont du bord avant de la vignette et en aval du bord arrière de la vignette (repère R1) ;
'E' - Transport de la feuille découpée du massicot vers la presse (repère R2). Pose de la feuille support et du document à fabriquer dans la presse avec la vignette positionnée en contact du document ;
'F' - Pressage de façon à coller la vignette sur le document. Ce collage peut se faire par thermoscellage.
'G' - Retrait du document de la presse et enlèvement de la feuille support ;
'H'- Transport du document vers une sortie de la machine. A la sortie, les documents peuvent être empilés automatiquement ou retirés manuellement.

Après collage d'une vignette sur un document le système contrôle si toutes les vignettes de la feuille support ont été utilisées. Si ce n'est pas le cas, le système se reboucle sur l'étape 'C' de façon à utiliser la vignette suivante de la feuille support. Lorsque toutes les vignettes d'une feuille support ont été utilisées, le système se reboucle sur le «chargement-alimentation imprimante» en vue d'imprimer les vignettes d'une feuille suivante.

Selon une variante de réalisation, l'imprimante permet d'imprimer des feuilles support à l'avance et possède un moyen de stockage. Dans cette variante, lorsque toutes les vignettes d'une feuille support ont été imprimées, le circuit de commande CC commande le transfert de la feuille suivante au massicot, etc.

Par ailleurs, après collage d'une vignette, le système commande la prise (convoyage) d'un nouveau document et sa mise dans la presse.

Après impression (étape B) un contrôle de positions relatives des premier et deuxième repères R1 et R2 est effectué de façon à provoquer la mise au rebut de la vignette correspondante en cas de décalage de positions entre les deux repères. En effet, si la feuille a été bien positionnée dans l'imprimante, les positions des repères R1 et R2 devraient correspondre.

Les étapes 'C' et 'D' peuvent comprendre les phases suivantes :
'Ca'- Un premier positionnement de la feuille support avec le bord avant de la vignette à proximité de la position de découpe du massicot ;
'Cb' - Découpe de la feuille support en amont du bord avant de la vignette selon le trait mixte 'mas1' (voir figure 2) ;
'Cc'- Un deuxième positionnement de la feuille support avec le bord arrière de la vignette à proximité de la position de découpe du massicot ;
'Cd' - Découpe de la feuille support en aval du bord arrière de la vignette selon le trait mixte 'mas2'.

Ces positionnements se font à l'aide du repère R1 de la vignette que l'on découpe. Le repère R2 imprimé en même temps que la vignette peut aussi être utilisé pour la découpe.

Comme on l'a vu, plusieurs repères (R2 à R4) ont été imprimés sur la feuille. Ils sont mémorisés avant la découpe de la feuille. Ces repères étant utilisés pour donner des indications pour la suite du procédé. Par exemple, elles indiquent le type de documents, le type de retrait manuel ou automatique du document, etc.

En ce qui concerne le collage de la vignette sur le document, la vignette ou la face du document destinée à recevoir la vignette peut être revêtue d'une colle à chaud tel qu'un polymère (éthylène/vinylacétate, etc). Le collage est alors fait à chaud à une température comprise par exemple entre 50°C et 140°C.

## Revendications

1. Procédé de fabrication de documents sécurisés, **caractérisé en ce qu'**il comporte les étapes suivantes :
'A' - Collage d'au moins une vignette (V1) sur une feuille support (FS) et réalisation d'un premier repère (R1) en relation avec la position de la vignette sur la feuille support ;
'B'- Impression d'informations de personnalisation sur la vignette ;
'C'- Positionnement de la feuille support dans un système de plate-forme (PLT1) de stockage et de restitution puis dans un massicot (MAS) ;
'D' - Découpe au massicot de la feuille support en amont du bord avant (V1.1) de la vignette et en aval du bord arrière (V1.2) de la vignette ;
'E' - Pose de la feuille support et du document (PASS) à fabriquer dans une presse (PR) avec la vignette positionnée en contact du document ;
'F' - Pressage de façon à coller la vignette sur le document ;
'G' - Retrait du document de la presse et enlèvement de la feuille support ;
'H' - Retrait du document.

2. Procédé selon la revendication 1, **caractérisé en ce que** lors de l'étape 'B' au moins un deuxième repère (R2) est imprimé également en relation avec le premier repère et **en ce que** le positionnement de l'étape 'C' se fait par rapport au premier ou au deuxième repères (R1, R2).

3. Procédé selon la revendication 2, **caractérisé en ce qu'**après impression un contrôle de positions relatives des premier et deuxième repères (R1, R2) est effectué de façon à provoquer la mise au rebut de la vignette correspondante en cas de décalage de positions entre les deux repères.

4. Procédé selon la revendication 1, **caractérisé en ce que** les étapes 'C' et 'D' comprennent les étapes suivantes :
'Ca'- Un premier positionnement de la feuille support avec le bord avant de la vignette à proximité de la position de découpe du massicot ;
'Cb' - Découpe de la feuille support en amont du bord avant de la vignette ;
'Cc'- Un deuxième positionnement de la feuille support avec le bord arrière de la vignette à proximité de la position de découpe du massicot ;
'Cd' - Découpe de la feuille support en aval du bord arrière de la vignette.

5. Procédé selon la revendication 1, **caractérisé en ce que** le premier repère est perforé ou imprimé.

6. Procédé selon la revendication 1, **caractérisé en ce qu'**il comprend après l'étape 'B', un calage de la feuille support après impression sur une aire de sortie de l'imprimante.

7. Procédé selon l'une des revendications précédentes, **caractérisé en ce que** l'étape 'A' prévoit le collage de plusieurs vignettes (V1 à V3) sur la feuille support et la réalisation d'au moins un repère (R1.1, R2.1, R3.1) associé à chaque vignette ; et **en ce qu'**après découpe du support de part et d'autre de la première vignette à savoir les étapes 'C', 'D' et 'Ca' à 'Cd', et exécution des étapes 'E' à 'G', la feuille support est positionnée et découpée dans le massicot de part et d'autre de la deuxième vignette et ainsi de suite pour toutes les vignettes.

8. Procédé selon la revendication 2, **caractérisé en ce qu'**un ou plusieurs repères (R2, R3, R4) sont imprimés puis mémorisés avant la découpe de la feuille, ces repères étant utilisés pour donner des indications pour la suite du procédé telles que « type de documents », « retrait manuel ou automatique du document».

9. Procédé selon l'une des revendications 1 ou 8, **caractérisé en ce que** l'étape 'H' comporte un retrait manuel du document ou une étape d'empilement des documents réalisés.

10. Procédé selon la revendication 1, **caractérisé en ce que** l'étape 'E' comporte, lors de la pose du document dans la presse, un guidage du document par guidage d'un côté du document contre le flanc d'une pièce de guidage (REF).

11. Procédé selon la revendication 1, **caractérisé en ce que** la feuille support est posée sur une matrice de la presse, la vignette étant du côté opposé à cette matrice par rapport à la feuille support et **en ce que** le document est posé sur la feuille support avec sa face destinée à recevoir les informations, en contact avec la vignette, une deuxième matrice de la presse venant presser le document contre la feuille support et la vignette.

12. Procédé selon la revendication 1, **caractérisé en ce que** l'étape 'A' est précédée d'une étape de dépôt d'une colle à chaud sur la face à imprimer de la vignette, et **en ce que** l'étape 'F' se fait à chaud.

13. Procédé selon la revendication 1, **caractérisé en ce qu'**avant l'étape 'E' la face du document destinée à recevoir la vignette est revêtue d'une couche de colle à chaud et **en ce que** l'étape 'F' se fait à chaud.

14. Procédé selon la revendication 1, **caractérisé en ce que** le système de plate-forme de stockage comporte deux niveaux :
- un niveau supérieur recevant les feuilles sortant de l'imprimante ;
- un niveau inférieur recevant les feuilles venant du premier niveau et dans lequel elles sont mises à disposition pour leur utilisation dans la suite du procédé, un système de transfert permettant le transfert des feuilles du premier niveau au deuxième niveau et un système de capteurs de détection de présence ou non de feuilles au niveau inférieur autorise ledit transfert.

15. Système de fabrication de documents sécurisés **caractérisé en ce qu'**il comporte disposés en ligne :
- une imprimante (IMP) permettant d'imprimer des informations de personnalisation sur des vignettes (V1, V2, V3) collées sur des feuilles supports (FS) ;
- un massicot permettant de découper la feuille support (FS) en amont du bord avant (V1.1) de chaque vignette et en aval du bord arrière (V1.2) de chaque vignette ;
- une presse de collage (PR) permettant de recevoir, d'une part une feuille support découpée portant une vignette et, d'autre part, un document à sécuriser (PASS) et permettant le collage de la face imprimée de la vignette contre une face du document à sécuriser (PASS) ;
- un système de retrait du document sécurisé (PASS) ;
- un système de saisie et de transport (PI) d'une feuille support (FS) permettant de transporter une feuille support d'un système de plate-forme de stockage au massicot, puis du massicot à la presse ;
- un circuit de commande central (CC) gérant le fonctionnement du système.

16. Système selon la revendication 15, **caractérisé en ce que** le système de plate-forme de stockage comporte deux niveaux :
- un niveau supérieur recevant les feuilles sortant de l'imprimante ;
- un niveau inférieur recevant les feuilles venant du premier niveau et dans lequel elles sont mises à disposition pour leur utilisation dans la suite du procédé, un système de transfert permettant le transfert des feuilles du premier niveau au deuxième niveau et un système de capteurs de détection de présence ou non de feuilles au niveau inférieur autorisant ledit transfert.

17. Système selon la revendication 15, **caractérisé en ce qu'**il possède un dispositif de transport de documents d'une réserve d'entrée vers la presse (PR).

18. Système de fabrication de documents sécurisés selon la revendication 15, **caractérisé en ce que** chaque feuille support possède un premier repère (R1.1 à R3.1) associé à chaque vignette, localisant chaque vignette sur la feuille et permettant de contrôler la position de l'impression par rapport à la position de la vignette.

19. Système selon la revendication 15, **caractérisé en ce que** lors de l'impression de chaque vignette, l'imprimante imprime également au moins un deuxième repère (R1.2 à R3.2) sur la feuille support.

20. Système selon la revendication 15, **caractérisé en ce que** le système de saisie et de transport (PI) possède une pince permettant de saisir la feuille support et de la déplacer.

21. Système selon la revendication 15, **caractérisé en ce que** le système de saisie et de transport (PI), commandé par le circuit de commande central (CC) permet de déplacer une première fois la feuille support vers le massicot pour découper la feuille support en amont d'une vignette puis une deuxième fois vers le massicot pour découper la feuille support en aval de la vignette et une troisième fois pour transporter la feuille support portant ladite vignette vers la presse (PR).

22. Système selon la revendication 19, **caractérisé en ce que** les positionnements de la feuille support dans le massicot se font en référence au deuxième repère (R1.2) ou au premier repère (R1.1).

23. Système selon la revendication 19, **caractérisé en ce qu'**il comporte un dispositif de détection (DEC1 et DEC'1) permettant de contrôler la concordance du premier et du deuxième repère et d'informer le circuit de commande central (CC) de cette concordance, lequel permet la poursuite du fonctionnement ou la mise au rebut de la vignette mal positionnée.

24. Système selon la revendication 23, **caractérisé en ce que** le détecteur (DEC1) permet de lire le deuxième repère pour positionner la feuille support dans la presse (PR) et pour en déduire des informations de fonctionnement du système.

25. Système selon la revendication 15, **caractérisé en ce que** la presse (PR) comporte une ou deux matrice(s) chauffante(s) destinée(s) à recevoir la feuille support porteuse d'une vignette, la feuille support étant en contact avec la matrice chauffante.

26. Système selon la revendication 25, **caractérisé en ce que** le document est placé dans la presse avec sa face à personnaliser en contact avec la vignette.

27. Système selon la revendication 24, **caractérisé en ce qu'**il comporte une première sortie vers un système d'empilement automatique des documents et une deuxième sortie permettant une récupération manuelle des documents, l'orientation d'un document vers la première ou la deuxième sortie étant commandée par le circuit de commande central (CC) en fonction du résultat de lecture d'un troisième repère (R1.3 à R3.3) par exemple.

28. Système selon la revendication 17, **caractérisé en ce que** le transfert d'un document à sécuriser vers la presse se fait selon un chemin possédant une pièce de guidage (REF) sur laquelle s'appuie un côté du document, un système d'entraînement obligeant le document à s'appuyer sur ladite pièce de guidage (REF).

29. Système selon la revendication 28, **caractérisé en ce que** ledit système d'entraînement possède des rouleaux (ref1, ref2) dont les axes sont inclinés par rapport au plan de la pièce de guidage (REF).

## Patentansprüche

1. Verfahren zum Herstellen gesicherter Dokumente, **dadurch gekennzeichnet, daß** es die folgenden Schritte umfaßt, in denen:
'A' - wenigstens ein Aufkleber (V1) auf ein Trägerblatt (FS) geklebt wird und eine erste Markierung (R1) in bezug auf die Position des Aufklebers auf dem Trägerblatt hergestellt wird;
'B' - auf den Aufkleber personenbezogene Informationen gedruckt werden;
'C' - das Trägerblatt in einem Lagerungs- und Wiederherstellungs-Plattformsystem (PLT1) und dann in einer Schneidmaschine (MAS) positioniert wird;
'D'- das Trägerblatt vor der Vorderkante (V1.1) des Aufklebers und hinter der Hinterkante (V1.2) des Aufklebers in der Schneidmaschine abgeschnitten wird;
'E' - das Trägerblatt und das herzustellende Dokument (PASS) in eine Presse (PR) gelegt werden, wobei der Aufkleber in Kontakt mit dem Dokument positioniert wird;
'F' - ein Pressen in der Weise erfolgt, daß der Aufkleber auf das Dokument geklebt wird;
'G' - das Dokument aus der Presse entnommen wird und das Trägerblatt abgenommen wird;
'H' - das Dokument entnommen wird.

2. Verfahren nach Anspruch 1, **dadurch gekennzeichnet, daß** im Schritt 'B' wenigstens eine zweite Markierung (R2) auch in bezug auf die erste Markierung gedruckt wird und daß die Positionierung im Schritt 'C' in bezug auf die erste oder die zweite Markierung (R1, R2) erfolgt.

3. Verfahren nach Anspruch 2, **dadurch gekennzeichnet, daß** nach dem Drucken eine Kontrolle der relativen Positionen der ersten und zweiten Markierungen (R1, R2) in der Weise erfolgt, daß ein Verwerfen des entsprechenden Aufklebers bei einer Verschiebung der Positionen zwischen den beiden Markierungen bewirkt wird.

4. Verfahren nach Anspruch 1, **dadurch gekennzeichnet, daß** die Schritte 'C' und 'D' die folgenden Schritte umfassen, in denen:
'Ca' - das Trägerblatt erstens mit der Vorderkante des Aufklebers in der Nähe der Schneidposition der Schneidmaschine positioniert wird;
'Cb' - das Trägerblatt vor der Vorderkante des Aufklebers abgeschnitten wird;
'Cc' - das Trägerblatt zweitens mit der Hinterkante des Aufklebers in der Nähe der Schneidposition der Schneidmaschine positioniert wird;
'Cd' - das Trägerblatt hinter der Hinterkante des Aufklebers abgeschnitten wird.

5. Verfahren nach Anspruch 1, **dadurch gekennzeichnet, daß** die erste Markierung perforiert oder gedruckt wird.

6. Verfahren nach Anspruch 1, **dadurch gekennzeichnet, daß** das Trägerblatt nach dem Schritt 'B' auf einer Ausgabefläche des Druckers positioniert wird, nachdem gedruckt worden ist.

7. Verfahren nach einem der vorhergehenden Ansprüche, **dadurch gekennzeichnet, daß** der Schritt 'A' vorsieht, mehrere Aufkleber (V1 bis V3) auf das Trägerblatt zu kleben und wenigstens eine jedem Aufkleber zugeordnete Markierung (R1.1, R2.1, R3.1) herzustellen; und daß nach dem Abschneiden des Trägers beiderseits des ersten Aufklebers, d. h., nach den Schritten 'C', 'D' und 'Ca' bis 'Cd' und dem Ausführen der Schritte 'E' bis 'G' das Trägerblatt in der Schneidmaschine beiderseits des zweiten Aufklebers positioniert wird, usw. für alle Aufkleber.

8. Verfahren nach Anspruch 2, **dadurch gekennzeichnet, daß** eine oder mehrere Markierungen (R2, R3, R4) gedruckt werden und dann vor dem Abschneiden des Blatts gespeichert werden, wobei diese Markierungen verwendet werden, um Hinweise für das weitere Verfahren zu geben, etwa 'Typ der Dokumente', 'manuelles oder automatisches Entnehmen des Dokuments'.

9. Verfahren nach einem der Ansprüche 1 oder 8, **dadurch gekennzeichnet, daß** der Schritt 'H' ein manuelles Entnehmen des Dokuments oder einen Schritt des Stapelns der hergestellten Dokumente umfaßt.

10. Verfahren nach Anspruch 1, **dadurch gekennzeichnet, daß** im Schritt 'E' beim Legen des Dokuments in die Presse das Dokument durch Führen einer Seite des Dokuments an der Seitenfläche eines Führungsteils (REF) geführt wird.

11. Verfahren nach Anspruch 1, **dadurch gekennzeichnet, daß** das Trägerblatt auf eine Matrize der Presse gelegt wird, wobei sich der Aufkleber auf der in bezug auf das Trägerblatt dieser Matrix gegenüberliegenden Seite befindet, und daß das Dokument auf das Trägerblatt so gelegt wird, daß seine für die Aufnahme der Informationen bestimmte Fläche mit dem Aurkleber in Kontakt ist, wobei eine zweite Matrize der Presse das Dokument gegen das Trägerblatt und den Aufkleber preßt.

12. Verfahren nach Anspruch 1, **dadurch gekennzeichnet, daß** dem Schritt 'A' ein Schritt vorhergeht, in dem ein Heißklebstoff auf die zu bedruckende Fläche des Aufklebers aufgebracht wird, und daß der Schritt 'F' unter Wärmezufuhr erfolgt.

13. Verfahren nach Anspruch 1, **dadurch gekennzeichnet, daß** vor dem Schritt 'E' die Fläche des Dokuments, die für die Aufnahme des Aufklebers bestimmt ist, mit einer Heißklebstoffschicht überzogen wird und daß der Schritt 'F' unter Wärmezufuhr erfolgt.

14. Verfahren nach Anspruch 1, **dadurch gekennzeichnet, daß** das Lagerungs-Plattformsystem zwei Ebenen umfaßt:
- eine obere Ebene, die die den Drucker verlassenden Blätter aufnimmt;
- eine untere Ebene, die die von der ersten Ebene ankommenden Blätter aufnimmt und sie für ihre Verwendung im folgenden Verfahren zur Verfügung stellt, wobei ein Umladesystem die Übertragung der Blätter von der ersten Ebene zur zweiten Ebene ermöglicht und ein Sensorsystem für die Erfassung des Vorhandenseins oder Fehlens von Blättern auf der unteren Ebene die Umladung zuläßt.

15. System zum Herstellen von gesicherten Dokumenten, **dadurch gekennzeichnet, daß** es hintereinander umfaßt:
- einen Drucker (IMP), der ermöglicht, personenbezogene Informationen auf auf Trägerblätter (FS) geklebte Aufkleber (V1, V2, V3) zu drucken;
- eine Schneidmaschine, die ermöglicht, das Trägerblatt (FS) vor der Vorderkante (V1.1) jedes Aufklebers und hinter der Hinterkante (V1.2) jedes Aufklebers abzuschneiden;
- eine Klebepresse (PR), die ermöglicht, einerseits ein einen Aufkleber tragendes, abgeschnittenes Trägerblatt und andererseits ein zu sicherndes Dokument (PASS) aufzunehmen und die bedruckte Fläche des Aufklebers gegen eine Fläche des zu sichernden Dokuments (PASS) zu kleben;
- ein System für die Entnahme des gesicherten Dokuments (PASS);
- ein System (PI) zum Greifen und Transportieren eines Trägerblatts (FS), das ermöglicht, ein Trägerblatt von einem Lagerungs-Plattformsystem zu der Schneidmaschine und dann von der Schneidmaschine zur Presse zu transportieren;
- eine zentrale Steuerschaltung (CC), die den Betrieb des Systems steuert.

16. System nach Anspruch 15, **dadurch gekennzeichnet, daß** das Lagerungs-Plattformsystem zwei Ebenen umfaßt:
- eine obere Ebene, die die den Drucker verlassenden Blätter aufnimmt;
- eine untere Ebene, die die von der ersten Ebene ankommenden Blätter aufnimmt und diese für ihre Verwendung im folgenden Verfahren zur Verfügung stellt, wobei ein Umladesystem das Umladen der Blätter von der ersten Ebene zur zweiten Ebene ermöglicht und ein Sensorsystem für die Erfassung des Vorhandenseins oder Fehlens von Blättern auf der unteren Ebene das Umladen zuläßt.

17. System nach Anspruch 15, **dadurch gekennzeichnet, daß** es eine Dokumenttransportvorrichtung von einem Eingangsvorrat zur Presse (PR) besitzt.

18. System zur Herstellung von gesicherten Dokumenten nach Anspruch 15, **dadurch gekennzeichnet, daß** jedes Trägerblatt eine erste Markierung (R1.1 bis R3.1) besitzt, die jedem Aufkleber zugeordnet ist, jeden Aufkleber auf dem Blatt lokalisiert und die Kontrolle der Druckposition in bezug auf die Position des Aufklebers ermöglicht.

19. System nach Anspruch 15, **dadurch gekennzeichnet, daß** beim Bedrucken jedes Aufklebers der Drucker außerdem wenigstens eine zweite Markierung (R1.2 bis R3.2) auf das Trägerblatt druckt.

20. System nach Anspruch 15, **dadurch gekennzeichnet, daß** das Greif- und Transportsystem (PI) eine Zange besitzt, die das Ergreifen des Trägerblatts und seine Verlagerung ermöglicht.

21. System nach Anspruch 15, **dadurch gekennzeichnet, daß** das Greif- und Transportsystem (PI), das von der zentralen Steuerschaltung (CC) gesteuert wird, eine erste Verlagerung des Trägerblatts zur Schneidmaschine, um das Trägerblatt vor einem Aufkleber abzuschneiden, dann eine zweite Verlagerung zur Schneidmaschine, um das Trägerblatt hinter dem Aufkleber abzuschneiden, und dann eine dritte Verlagerung zum Transportieren des den Aufkleber tragenden Trägerblatts zur Presse (PR) ermöglicht.

22. System nach Anspruch 19, **dadurch gekennzeichnet, daß** die Positionierungen des Trägerblatts in der Schneidmaschine in bezug auf die zweite Markierung (R1.2) oder die erste Markierung (R1.1) erfolgen.

23. System nach Anspruch 19, **dadurch gekennzeichnet, daß** es eine Detektorvorrichtung (DECI und DEC'1) umfaßt, die die Kontrolle der Lageübereinstimmung der ersten und zweiten Markierung ermöglicht und die zentrale Steuerschaltung (CC) über diese Lageübereinstimmung informieren kann, wobei die zentrale Steuerschaltung (CC) die Fortsetzung des Betriebs oder das Verwerfen des schlecht positionierten Aufklebers ermöglicht.

24. System nach Anspruch 23, **dadurch gekennzeichnet, daß** der Detektor (DEC1) das Lesen der zweiten Markierung ermöglicht, um das Trägerblatt in der Presse (PR) zu positionieren und um daraus Informationen über die Funktionsweise des Systems abzuleiten.

25. System nach Anspruch 15, **dadurch gekennzeichnet, daß** die Presse (PR) eine beheizte Matrix oder zwei beheizte Matrizen umfaßt, die dazu bestimmt ist (sind), das einen Aufkleber tragende Trägerblatt aufzunehmen, wobei das Trägerblatt mit der beheizten Matrix in Kontakt ist.

26. System nach Anspruch 25, **dadurch gekennzeichnet, daß** das Dokument in der Presse so angeordnet wird, daß seine mit personenbezogenen Daten versehene Fläche mit dem Aufkleber in Kontakt ist.

27. System nach Anspruch 24, **dadurch gekennzeichnet, daß** es einen ersten Ausgang zu einem System für die automatische Stapelung der Dokumente und einen zweiten Ausgang, der eine manuelle Wiedergewinnung der Dokumente ermöglicht, umfaßt, wobei die Lenkung eines Dokuments zum ersten oder zum zweiten Ausgang durch die zentrale Steuerschaltung (CC) beispielsweise in Abhängigkeit vom Ergebnis des Lesens einer dritten Markierung (R1.3 bis R3.3) gesteuert wird.

28. System nach Anspruch 17, **dadurch gekennzeichnet, daß** die Übertragung eines zu sichernden Dokuments zur Presse längs eines Weges erfolgt, der ein Führungsteil (REF) besitzt, an dem sich eine Seite des Dokuments abstützt, wobei ein Antriebssystem das Dokument zwingt, sich an dem Führungsteil (REF) abzustützen.

29. System nach Anspruch 28, **dadurch gekennzeichnet, daß** das Antriebssystem Rollen (ref1, ref2) besitzt, deren Achsen in bezug auf die Ebene des Führungsteils (REF) geneigt sind.

## Claims

1. Method of manufacturing secure documents, wherein it comprises the following steps:
A - bonding at least one control coupon (V1) to a backing sheet (FS) and making a first mark (R1) in relation to the position of the control coupon on the backing sheet;
B - printing personalized information on the control coupon;
C - positioning the backing sheet in a storage and restitution platform (PLT1) then in a guillotine (MAS) ;
D - using the guillotine to cut the backing sheet upstream of the front edge (V1.1) of the control coupon and downstream of the rear edge (V1.2) of the control coupon;
E - placing the backing sheet and the document (PASS) that is to be produced in a press (PR) with the control coupon positioned in contact with the document;
F - pressing so as to bond the control coupon to the document;
G - removing the document from the press and taking off the backing sheet;
H - removing the document.

2. Method according to Claim 1, wherein during step B, at least one second mark (R2) is printed also in relation to the first mark and in that the positioning in step C is done with respect to the first and/or second marks (R1, R2).

3. Method according to Claim 2, wherein after printing, the relative positions of the first and second marks (R1, R2) are checked so as to reject the corresponding control coupon if there is a positional offset between the two marks.

4. Method according to Claim 1, wherein steps C and D comprise the following steps:
Ca - initial positioning of the backing sheet with the front edge of the control coupon near the cutting position of the guillotine;
Cb - cutting the backing sheet upstream of the front edge of the control coupon;
Cc - a second positioning of the backing sheet with the rear edge of the control coupon near the cutting position of the guillotine;
Cd - cutting the backing sheet downstream of the rear edge of the control coupon.

5. Method according to Claim 1, wherein the first mark is perforated or printed.

6. Method according to Claim 1, wherein it comprises, after step B, trapping the backing sheet after printing on an outlet area of the printer.

7. Method according to one of the preceding claims, wherein step A envisages bonding several control coupons (V1 to V3) on the backing sheet and making at least one mark (R1.1, R2.1, R3.1) associated with each control coupon; and in that after the backing has been cut on each side of the first control coupon, namely after steps C, D and Ca to Cd, and steps E to G have been carried out, the backing sheet is positioned and cut in the guillotine on each side of the second control coupon and so on and so forth for all the control coupons.

8. Method according to Claim 2, wherein one or more marks (R2, R3, R4) are printed then stored in memory before the cutting of the sheet, these marks being used to give indications for the rest of the method such as "type of document" or "manual or automatic removal of the document".

9. Method according to one of Claims 1 or 8, wherein step H comprises manual removal of the document or a step of stacking the documents produced.

10. Method according to Claim 1, wherein step E comprises, when placing the document in the press, a guiding of the document by guiding one side of the document against the flank of a guide piece (REF).

11. Method according to Claim 1, wherein the backing sheet is placed on a die of the press, the control coupon being on the opposite side of the backing sheet to this die, and in that the document is placed on the backing sheet with its face intended to receive the information in contact with the control coupon, a second die of the press pressing the document down against the backing sheet and the control coupon.

12. Method according to Claim 1, wherein step A is preceded by a step of hot-depositing an adhesive on the face to be printed of the control coupon, and in that step F is performed hot.

13. Method according to Claim 1, wherein prior to step E, the face of the document intended to receive the control coupon is coated with a hot coat of adhesive and in that step F is performed hot.

14. Method according to Claim 1, wherein the storage platform system has two levels:
- an upper level that receives the sheets leaving the printer;
- a lower level that receives the sheets from the first level and in which level they are made available for use in the remainder of the method, a transfer system allowing sheets to be transferred from the first level to the second level, and a system of sensors that detect whether or not sheets are present on the lower level allows the said transfer.

15. System for producing secure documents, wherein it comprises, arranged in line:
- a printer (IMP) for printing personalized information on control coupons (V1, V2, V3) bonded onto backing sheets (FS);
- a guillotine for cutting the backing sheet (FS) upstream of the front edge (V1.1) of each control coupon and downstream of the rear edge (V1.2) of each control coupon;
- a bonding press (PR) for receiving, on the one hand, a cut backing sheet bearing a control coupon and, on the other hand, a document that is to be secured (PASS) and allowing the printed face of the control coupon to be bonded against a face of the document that is to be secured (PASS);
- a system for removing the secured document (PASS);
- a system (PI) for grasping and transporting a backing sheet (FS) allowing a backing sheet to be transported from a storage platform system to the guillotine and then from the guillotine to the press;
- a central control circuit (CC) managing the operation of the system.

16. System according to Claim 15, wherein the storage platform system has two levels:
- an upper level that receives the sheets leaving the printer;
- a lower level that receives the sheets from the first level and in which level they are made available for use in the remainder of the method, a transfer system allowing sheets to be transferred from the first level to the second level, and a system of sensors that detect whether or not sheets are present on the lower level allows the said transfer.

17. System according to Claim 15, wherein it has a device for transporting documents from an inlet-end reserve to the press (PR).

18. System for producing secure documents according to Claim 15, wherein each backing sheet has a first mark (R1.1 to R3.1) associated with each control coupon, locating each control coupon on the sheet and making it possible to check the position of the printing with respect to the position of the control coupon.

19. System according to Claim 15, wherein when printing each control coupon, the printer also prints at least one second mark (R1.2 to R3.2) on the backing sheet.

20. System according to Claim 15, wherein the grasping and transport system (PI) has a gripper allowing the backing sheet to be picked up and moved.

21. System according to Claim 15, wherein the grasping and transport system (PI), controlled by the central control circuit (CC), allows the backing sheet to be moved a first time to the guillotine so as to cut the backing sheet upstream of a control coupon and then a second time to the guillotine to cut the backing sheet downstream of the control coupon and a third time for transporting the backing sheet bearing the said control coupon to the press (PR).

22. System according to Claim 19, wherein the backing sheet is positioned in the guillotine each time with reference to the second mark (R1.2) or the first mark (R1.1).

23. System according to Claim 19, wherein it comprises a detection device (DEC1 and DEC'1) making it possible to check the matching-up of the first and second mark and inform the central control circuit (CC) of this matching-up, which allows production to continue or allows a poorly positioned control coupon to be rejected.

24. System according to Claim 23, wherein the detector (DEC1) makes it possible to read the second mark for positioning the backing sheet in the press (PR) and for deducing system operating information from it.

25. System according to Claim 15, wherein the press (PR) comprises one or two heated die(s) intended to receive the backing sheet bearing a control coupon, the backing sheet being in contact with the heated die.

26. System according to Claim 25, wherein the document is placed in the press with its face that is to be personalized in contact with the control coupon.

27. System according to Claim 24, wherein it comprises a first output to a system for automatically stacking the documents and a second output allowing the documents to be recovered manually, whether a document is directed to the first or to the second output being controlled by the central control circuit (CC) according to the result of reading a third mark (R1.3 to R3.3) for example.

28. System according to Claim 17, wherein a document to be secured is transferred to the press in a path which has a guide piece (REF) against which one side of the document rests, a drive system forcing the document to press against the said guide piece (REF).

29. System according to Claim 28, wherein the said drive system has rollers (ref1, ref2), the axes of which are inclined with respect to the plane of the guide piece (REF).
